# FASCICULE DE BREVET EUROPEEN

(11) **EP 1 893 828 B1**
(45) Date de publication et mention de la délivrance du brevet: **22.02.2012**
(21) Numéro de dépôt: 06755542.5
(22) Date de dépôt: 13.04.2006
(51) Int. Cl.: B63C 11/02, E04H 4/00

(54) **STATION FLOTTANTE POUR EXERCICES AQUATIQUES**
SCHWIMMENDE STATION FÜR WASSERGYMNASTIK
FLOATING STATION FOR AQUATIC EXERCISES

(30) Priorité: 23.06.2005 FR 0551730
(43) Date de publication de la demande: 05.03.2008
(73) Titulaire: Desjoyaux, Pierre-Louis, 42480 LA Fouillouse (FR); Hoan Tuan, Dung, Ba Dinh District, Hanoi (VN); Veni Vidi Vici Limited, Hong Kong (HK)
(72) Inventeur: Desjoyaux, Pierre-Louis, 42480 La Fouillouse (FR); Hoan Tuan, Dung, Ba Dunh District Hanoi (VN); Saccucci, Jean-Paul, 42340 Veauche (FR)
(74) Mandataire: Thivillier, Patrick
(86) Numéro de dépôt international: PCT/FR2006/050347
(87) Numéro de publication internationale: WO 2006/136744

(56) Documents cités:
- DE-A1- 2 222 673
- FR-A- 2 853 679
- US-A- 5 638 556
- PATENT ABSTRACTS OF JAPAN vol. 016, no. 343 (M-1285), 24 juillet 1992 (1992-07-24) & JP 04 102670 A (NKK CORP), 3 avril 1992 (1992-04-03)

## Description

L'invention concerne le domaine technique des bassins de piscine.

Plus particulièrement, le problème que se propose de résoudre l'invention est de créer une zone aquatique délimitée pour permettre à des personnes d'évoluer en toute sécurité. Notamment, l'invention trouve une application particulièrement avantageuse pour pratiquer la plongée dans un lac, dans la mer, ..., en vue d'un loisir, de l'apprentissage, de l'entraînement ou pour pratiquer la natation.

En effet, il s'avère qu'à certaines périodes de l'année et/ou en fonction des conditions climatiques, les eaux peuvent être particulièrement troubles, de sorte qu'il est difficilement envisageable de pratiquer des exercices physiques notamment en plongée. La seule possibilité demeure la piscine. On conçoit que cette solution n'est pas satisfaisante si l'on considère les dimensions réduites, notamment la profondeur, qui permet simplement des exercices d'initiation.

Le but recherché selon l'invention est donc de permettre à toute personne de pratiquer en eau profonde (lac, mer, ...) des exercices aquatiques, notamment de plongée, et ce quelle que soit la période de l'année, des conditions atmosphériques, y compris lorsque les eaux sont troubles, même la nuit avec un éclairage immergé alimenté en basse tension (12 volts).

Pour résoudre un tel problème, il a été conçu et mis au point une station flottante pour exercice aquatique qui comprend un cadre flottant assujetti à des moyens de stabilité et d'ancrage par rapport à un plan d'eau, comme il ressort, d'une manière connue, de l'enseignement du brevet DE 2222673, qui est considéré comme étant l'état de la

technique le plus proche.

**Selon l'invention, le problème posé est résolu par les caractéristiques de la revendication 1.**

L'invention est exposée ci-après plus en détail à l'aide des figures des dessins annexés dans lesquels :
- la figure 1 est une vue en perspective du sas selon l'invention ;
- la figure 2 est une vue en coupe à caractère schématique montrant la mise en place du sas dans un plan d'eau ;
- la figure 3 est une vue en plan correspondant à la figure 2 ;
- la figure 4 est une vue en plan de la station selon une forme de réalisation préférée ;
- la figure 5 est une vue en coupe longitudinale considérée selon la ligne 5-5 de la figure 4 ;
- la figure 6 est, à une échelle plus importante, une vue en coupe longitudinale de l'un des côtés du cadre de la station ;
- la figure 7 est une vue, à caractère schématique, montrant une forme de réalisation, en variante, sous forme d'une double station flottante ;
- la figure 8 est une vue, à caractère schématique, montrant la liaison entre plusieurs poches de stations flottantes différentes, au moyen d'un sas ;
- la figure 9 est une vue partielle montrant une forme de réalisation du système de filtration monté avec capacité de déplacement pour s'adapter au niveau de l'eau ;
- la figure 10 montre un exemple de réalisation pour la vidange de la poche ;
- la figure 11 montre un exemple de réalisation pour réguler le niveau d'eau de la poche et éviter sa mise en tension.

Comme indiqué, l'invention trouve une application particulièrement avantageuse pour réaliser des exercices quelconques en eau profonde, notamment dans les lacs, mer, ..., en ayant pour objectif de délimiter une zone sécurisée pour s'affranchir des problèmes liés à un manque de visibilité notamment lorsque les eaux sont particulièrement troubles. Une application avantageuse, qui ne saurait toutefois être considérée comme limitative, est la pratique de la plongée sous-marine notamment pour s'entraîner.

Dans ce but, il a été conçu une station flottante apte à être installée temporairement à un endroit quelconque du plan d'eau considéré (P). Cette station comprend un cadre (1) réalisé dans un matériau et/ou agencé pour flotter à la surface du plan d'eau (P). Le cadre (1) qui fait office de plateforme flottante présente une forme géométrique quelconque, par exemple quadrangulaire (figure 1), sans pour cela exclure d'autres formes notamment octogonale (figure 4).

Comme le montre notamment la figure 6, chaque côté du cadre (1) constitue un caisson étanche flottant. Par exemple, chaque caisson peut être constitué par des profilés rectilignes extrudés (5) constituant les arêtes longitudinales du caisson considéré. Chaque profilé présente des agencements pour la mise en place d'un habillage (6) sous forme, par exemple, d'un caillebotis. L'intérieur du caisson ainsi réalisé est garni d'un matériau flottant (7), par exemple sous forme d'une mousse.

Avantageusement, l'un des côtés au moins du cadre (1) présente des agencements pour l'accrochage d'accessoires divers tels que : échelle, parasol, barrière, .....

Le cadre (1) est rendu solidaire, par tout moyen connu et approprié, d'une poche en PVC ou autre (2) de manière à constituer une structure immergée dans le plan d'eau (P).

Les dimensions de la poche (2) sont déterminées pour permettre l'évolution d'au moins une personne, et généralement de plusieurs personnes.

A titre indicatif nullement limitatif, la poche peut présenter une hauteur comprise entre 1 mètre et 7 mètres environ et dans le cas d'une forme carrée, une longueur de côté 4 à 8 mètres environ.

La poche (2), par exemple réalisée en PVC, présente une armature de rigidité (3) dans le fond et/ou sur les parois.

Comme le montrent les figures 5 et 7, la poche (2) peut présenter une plateforme (8) faisant office de fond et montée avec capacité de déplacement réglable en hauteur pour faire varier, d'une manière concomitante, la profondeur de la poche (figure 5). Par exemple, cette plateforme (8) est assujettie à un système de poulies (9) ou autre (figure 5).

A noter que la poche (2), quelle que soit sa forme de réalisation, peut présenter une double paroi pour la circulation d'un fluide calorifique.

Selon une autre caractéristique, le fond de la poche (2) est assujetti à un système de vidange (10) relié par une tuyauterie souple (11) à un moyen flottant (12) apte à aspirer en surface l'eau contenue dans la poche (2). Bien évidemment le système de vidange (10) en tant que tel est relié à tout moyen d'aspiration.

Il est également apparu important de pouvoir réguler le niveau de l'eau contenue dans la poche (2), par exemple en cas de forte pluie et de remplissage excessif, afin de pouvoir évacuer le trop-plein et d'éviter une mise en tension de la poche. Une solution ressort, par exemple, de l'exemple illustré figure 11. Le fond de la poche (2) est relié par un flexible (13) à un bloc flottant (14). Ce bloc flottant (14) présente une trappe de visite pour être en communication avec le flexible de vidange (13) par un système de clapet (15).

Compte tenu du problème posé de permettre aux personnes de pouvoir évoluer à l'intérieure de la poche, y compris dans le cas d'eaux troubles, la poche (2) est assujettie à un système de filtration (4). Le système de filtration (4) est de tout type connu et approprié par un homme du métier et conformé pour permettre la filtration de l'eau contenue dans la poche. On peut, par exemple, utiliser un système mettant en oeuvre un filtre à sable ou autre, alimenté électriquement par câble ou batterie ou batterie solaire.

Par exemple, comme le montre la figure 9, ce système de filtration (4) est constitué par un ensemble de filtration (4a) immergé dans l'eau de la poche (2), et relié à un ensemble de pompage. Cet ensemble de pompage peut être à l'extérieur de la poche ou bien sous forme d'une pompe immergée alimentée en basse tension. Avantageusement, l'ensemble de filtration (4a) est monté sur un support (16) avec capacité de déplacement pour s'auto-adapter au niveau de l'eau.

Compte tenu de ces dispositions et comme le montre la figure 2, il en résulte que l'eau à l'intérieur de la poche n'est pas trouble en opposition à la masse d'eau dans laquelle elle est immergée avec la possibilité de tempérer la masse d'eau.

Pour assurer la stabilité et l'ancrage de l'ensemble de la station, cette dernière peut être amarrée à un bateau, lequel peut avantageusement être utilisé pour la mise en place de l'ensemble à un endroit souhaité du plan d'eau considéré. Dans ce but, une partie du cadre (1), par exemple, peut présenter des moyens d'amarrage avec le bateau. On n'exclut pas un ancrage traditionnel.

Sans pour cela sortir du cadre de l'invention, on note la possibilité de rapporter, par soudure ou autre, des motifs imprimés sur les parois et/ou le fond de la poche en PVC notamment. On note également la possibilité de projection sous-marine de film ou autre sur les parois de la poche.

Bien évidemment, la poche notamment, peut être assujettis à tout système d'éclairage.

Comme le montre la figure 8, les poches (2) de plusieurs statons flottantes selon l'invention, peuvent être en communication au moyen d'un sas (17).

Les avantages ressortent bien de la description.

## Revendications

1. Station flottante pour exercice aquatique, comprenant au moins un cadre flottant (1) assujetti à des moyens de stabilité et d'ancrage par rapport à un plan d'eau, **caractérisée en ce que** ledit (ou lesdits) cadre(s) (1) étant rendu(s) solidaire(s) d'une poche (2) qui présente une plateforme (8) faisant office de fond montée avec capacité de déplacement réglable en hauteur pour faire varier, d'une manière concomitante, la profondeur de ladite poche pour constituer une structure immergée apte à permettre l'évolution d'au moins une personne, ladite (2) étant assujettie à un système de filtration.

2. Station flottante selon la revendications 1, **caractérisée en ce que** le fond de la poche (2) est assujetti à un système de vidange relié par une tuyauterie souple à un moyen flottant (12) apte à aspirer en surface l'eau contenue dans ladite poche.

3. Station flottante selon l'une quelconque des revendications 1 à 2, **caractérisée en ce que** le fond de la poche est assujetti à un ensemble régulateur de niveau (14) - (15) apte à évacuer le trop plein de ladite poche en évitant sa mise en tension.

4. Station flottante selon la revendication 1, **caractérisée en ce que** le système de filtration (4) est constitué par un ensemble de filtration (4a) immergé dans l'eau de la poche (2) et relié à un ensemble de pompage, ledit ensemble de filtration étant monté sur un support (16) avec capacité de déplacement pour s'auto-adapter au niveau de l'eau.

5. Station flottante selon la revendication 1, **caractérisée en ce que** chaque côté du cadre flottant (1) est constitué par un caisson formé par des profilés extrudés (5) constituant les arêtes longitudinales du caisson et présentant des agencements pour la mise en place d'un habillage (6) constituant les faces du caisson et entre lesquelles est disposé un matériau flottant (7).

## Claims

1. Floating station for water training exercise, including at least one floating frame (1) subject to means for stabilizing and anchoring it relative to a stretch of water, **characterised in that** said frame (or frames) (1) is (or are) connected to a pocket (2) which has a platform (8) acting as a bottom mounted with height-adjustable movement capability so that the depth of said pocket may be varied, concomitantly, in order to form a submerged structure capable of allowing at least one person to move about therein, said pocket (2) being subject to a filtration system.

2. Floating station as claimed in claim 1, **characterised in that** the bottom of the pocket (2) is subject to a drainage system connected by a flexible pipe to a floating means (12) capable of sucking up at the surface the water contained in said pocket.

3. Floating station as claimed in any one of claims 1 - 2, **characterised in that** the bottom of the pocket is subject to a level regulator unit (14) - (15) capable of discharging the overflow from said pocket avoiding the tensioning thereof.

4. Floating station as claimed in claim 1, **characterised in that** the filtration system (4) comprises a filtration unit (4a) submerged in the water of the pocket (2) and connected to a pumping unit, said filtration unit being mounted on a support (16) with movement capability so that it can self-adapt to the level of the water.

5. Floating station as claimed in claim 1, **characterised in that** each side of the floating frame (1) comprises a chamber formed by extruded sections (5) constituting the longitudinal edges of the chamber and having arrangements for installing cladding (6) constituting the faces of the chamber, between which is placed a floating material (7).

## Patentansprüche

1. Schwimmstation für Wasserübungen mit mindestens einem Schwimmrahmen (1), der in Bezug auf eine Wasserfläche von Stabilitäts- und Verankerungseinrichtungen abhängig ist, **dadurch gekennzeichnet, dass** der besagte (bzw. die besagten) Rahmen (1) mit einer Tasche (2) fest verbunden ist (sind), die eine Plattform (8) aufweist, die als höhenverstellbarer Boden dient, um die Tiefe der Tasche verändern zu können und eine eingetauchte Struktur zu bilden, die geeignet ist, das Tauchen mindestens einer Person zu ermöglichen, wobei die besagte Tasche (2) von einem Filtriersystem abhängig ist.

2. Schwimmstation nach Anspruch 1, **dadurch gekennzeichnet, dass** der Boden der Tasche (2) von einem Ablasssystem abhängig ist, das durch eine Schlauchleitung mit einer Schwimmeinrichtung (12) verbunden ist, die geeignet ist, das in der besagten Tasche enthaltene Wasser an der Oberfläche abzusaugen.

3. Schwimmstation nach Anspruch 1 oder 2, **dadurch gekennzeichnet, dass** der Boden der Tasche von einer den Füllstand regulierenden Baueinheit (14) - (15) abhängig ist, die geeignet ist, das überschüssige Wasser aus der besagten Tasche zu entfernen und dadurch seine Spannung zu vermeiden.

4. Schwimmstation nach Anspruch 1, **dadurch gekennzeichnet, dass** das Filtriersystem (4) aus einem Filtrieraggregat (4a) besteht, das in das Wasser der Tasche (2) eingetaucht und mit einem Pumpaggregat verbunden ist, wobei das besagte Filtrieraggregat auf einer Halterung (16) angebracht ist, die verschiebbar ist, um sich automatisch an den Wasserstand anzupassen.

5. Schwimmstation nach Anspruch 1, **dadurch gekennzeichnet, dass** jede Seite des Schwimmrahmens (1) aus einem Kasten aus stranggepressten Profilen (5) besteht, die die Längskanten des Kastens bilden und Vorkehrungen für die Installation einer die Seitenflächen des Kastens bildenden Verkleidung (6) aufweisen, zwischen denen ein schwimmbares Material (7) angeordnet ist.
